# EUROPÄISCHE PATENTSCHRIFT

(11) **EP 0 777 096 B1**
(45) Veröffentlichungstag und Bekanntmachung des Hinweises auf die Patenterteilung: **19.02.2003**
(21) Anmeldenummer: 96118071.8
(22) Anmeldetag: 12.11.1996
(51) Int. Cl.: F28F 3/14

(54) **Verfahren zur Herstellung von Wärmetauschern für brennstoffbeheizte Vorrichtungen zum Erwärmen von Wasser**
Process for manufacturing a heat exchanger for fuel-heated apparatus for heating water
Procédé de fabrication d'un échangeur de chaleur pour appareil chauffé par un combustible pour le chauffage de l'eau

(30) Priorität: 28.11.1995 DE 19544204
(43) Veröffentlichungstag der Anmeldung: 04.06.1997
(73) Patentinhaber: Vetter, Richard, D-31226 Peine (DE)
(72) Erfinder: Vetter, Richard, D-31226 Peine (DE)
(74) Vertreter: Depmeyer, Jochen

(56) Entgegenhaltungen:
- DE-A- 3 701 362
- DE-C- 865 187
- GB-A- 770 296
- US-A- 3 732 714

## Beschreibung

Die Erfindung betrifft ein Verfahren zur Herstellung von Wärmetauschern für brennstoffbeheizte Vorrichtungen, insb. Warmwasserheizkessel, wobei zwei ebene aus Metall bestehende Tafeln übereinander gelegt, an den Rändern miteinander verschweißt werden und wobei die Tafeln durch mehrere von den Rändern beabstandete Verschweißungen, die alle parallel zueinander verlaufen, miteinander verbunden werden, wobei die Verschweißungen unterbrochen sind und die Unterbrechungen Sektionen bilden und anschließend die so miteinander verschweißten Tafeln s-förmig verbogen werden, so dass die Sektionen quer zu den Verschweißungen, bogenförmige Übergänge zwischen ebenen, übereinander angeordneten Abschnitten bilden, und wobei die Tafeln anschließend durch Einleiten eines Druckmittels zur Bildung von Wasserkanälen durch Aufwölben der Tafeln zwischen den Verschweißungen verformt werden, so dass das Wasser beim Betreiben der Wärmetauscher in s-förmigen Bahnen fließt.

Die Herstellung derartiger Wärmetauscher hat sich zwar bewährt, jedoch können sich beim Verformen der schon stellenweise miteinander verschweißten Tafeln im Bereich der zu formenden bogenförmigen Überläufe Schwierigkeiten ergeben, um einen ausreichenden gegenseitigen Abstand der Tafeln zu erreichen, der den gewünschten Wasserdurchlauf sicherstellen muss. Ein gehöriger gegenseitiger Abstand der Tafeln setzt nämlich erhebliche Drücke voraus, wenn die örtliche Verformung der Tafeln vollzogen werden soll, um so die Wasserdurchlaufkanäle innerhalb des Wärmetauschers zu erstellen. Dies trifft insb. für die Überläufe zu.

Der Erfindung liegt die Aufgabe zugrunde, die Herstellung der eingangs erwähnten Wärmetauscher so zu vereinfachen, dass mit einem vertretbaren technischen Aufwand auch im Bereich der Übergänge ein großer gegenseitiger Abstand der Bögen sichergestellt werden kann, wobei die Erfindung sogar die Möglichkeit eröffnet, Bogenabstände zu erreichen, die größer sind als im Bereich der übrigen Abschnitte der Tafeln bzw. im Bereich der geraden Abschnitte.

Zur Lösung dieser Aufgabe werden erfindungsgemäß die Tafeln vor dem Verschweißen mit Ausbuchtungen zur Bildung der äußeren bogenförmigen Übergänge versehen. Dem gemäß werden die Tafeln nicht mehr als ebene Gebilde, sondern als Tafeln benutzt, die in den Bereichen der späteren Überläufe bereits mit Ausbuchtungen versehen sind. Vorzugsweise werden aber diejenigen Abschnitte der Tafeln, die später die inneren Bögen bilden sollen, nicht vorgeformt. Es versteht sich, dass das Mass der Ausbuchtung die spätere Bogengestalt der Übergänge bestimmt. Werden also grössere Ausbuchtungen vorgesehen, so ergeben sich entsprechend grosse Radien und demgemäss grosse Durchgangsquerschnitte im Bereich der Übergänge des Wärmetauschers.

Weitere Einzelheiten der Erfindung werden anhand der Zeichnung erläutert, in der ein Ausführungsbeispiel der Erfindung dargestellt ist. Es zeigen :
Fig. 1 den für die Herstellung des Wärmetauschers dienenden Grundkörper in noch ebener Gestalt im Grundriss,
Fig. 2 den Grundkörper gemäss Fig. 1 im Querschnitt nach einem Schnitt entlang dere Linie II - II,
Fig. 3 den bereits verformten Grundkörper im Bereich einer Abbiegung in schaubildlicher Darstellung, und zwar in Form einer Einzelheit,
Fig. 4 den aus dem Grundkörper gemäss Fig. 1 hergestellten, bereits gebogenen Wärmetauscher in der Seitenansicht, noch in einer Vorrichtung zum Verformen des Grundkörpers befindlich und
Fig. 5 den in der Vorrichtung zum Verformen befindlichen Grundkörper im noch nicht verformten, noch nicht unter Überdruck stehenden Zustand nach dem Teilshnitt V - V von Fig. 4.

Der Grundkörper für die Herstellung des Wärmetauschers besteht aus zwei im wesentlichen gleich grossen Tafeln 1 aus Metallblech. Die Tafeln 1 sind jedoch nicht völlig eben, sondern vorbehandelt. Sie weisen einander parallele etwa u-förmige Ausbuchtungen 22 auf, die sich quer zu den Tafeln 1 erstrecken und sich bei der oberen Tafel 1 nach oben und bei der unteren Tafel 1 nach unten erstrecken, und zwar jeweils um eine halbe Teilung gegeneinander versetzt.

Die Tafeln 1 werden - mit den nachstehend noch genannten Ausnahmen - an den äusseren Rändern 2 miteinander verschweisst. So ist auch in den Ecken bei 3 keine Schweissung vorgesehen, weil hier beim fertigen Wärmetauscher bei 4 der Einlass und bei 5 der Auslass für das zu behandelnde Wasser angeordnet wird. Im Abstand von den Rändern der Tafeln 1 sind noch einander parallele und quer zu den Ausbuchtungen 22 verlaufende Verschweissungen 6 vorgesehen, die beim fertigen Wärmetauscher getrennte Kanäle 7 begrenzen sollen, die innen nicht durch Schweissungen unterbrochene Sektionen 8 münden, die beim fertigen Wärmetauscher bogenförmige übergänge 9 entstehen lassen, während die Kanäle 7 ebene Abschnitte 10 entstehen lassen. Wie aus der Zeichnung erkennbar ist, befinden sich die Ausbuchtungen 22 im Bereich der Übergänge 9, da sie hier eine besondere Bedeutung erhalten.

Der so gefertigte Grundkörper wird nunmehr im Sinne der Fig. 4 s-förmig gebogen, wobei die Sektionen 8 etwa halbkreisförmig gestaltet werden. Diese Verformung ergibt sich aus Fig. 3. Die Ausbuchtungen 22 bilden dabei den äussseren Bogen 90' an den Übergängen 9. Werden die Ausbuchtungen 22 relativ tief ausgeführt, so ergibt sich gemäss Fig. 3 ein gröseren Abstand zwischen dem inneren Bogen 90'' - gebildet aus den ebenen Abschnitten des jeweils innen liegenden Tafelabschnittes. Es ist jedoch möglich, durch eine entsprechende Tiefe der Ausbuchtungen 22 Bögen 90 zu erzielen, die praktisch parallel zueinander verlaufen, wie dies in Fig. 4 dargestellt ist.

Die besondere Bedeutung der Ausbuchtungen 22 besteht darin, dass durch einfaches Verbiegen ein gegenseitiger Abstand der Bögen 90 möglich ist. Der Wasserdurchlauf ist also sichergestellt, und zwar in besonderer Weise bei Bögen 90 gemäss Fig. 2 und 3.

Die Verformung des Grundkörpers insb. zur Bildung der Wasserkanäle in den Abschnitten 10 erfolgt mittels Gesenk gemäss Fig. 4, das aus fünf Teilen gebildet ist. Die Teile 11 - 13 liegen auf der einen Seite, die Teile 14, 15 auf der anderen Seite. Die Teile sind im Sinne der Pfeile 16, 17 gegenläufig bewegbar. Letzthin wird die Fertiggestalt des Wärmetauschers durch das Gesenk bestimmt. Um dabei die Kanäle 7 zu bilden, wird zwischen die beiden Tafeln 1 ein Druckmittel z.B. Drucköl eingeführt. Es wird eine bleibende Verformung erreicht, nachdem sich Auswölbungen 18 eingestellt haben. Diese Verformung ist in Fig. 5 dargestellt, wobei jedoch darauf verwiesen wird, dass die einander gegenüberliegenden Teile des Gesenks auch mit Vorsprüngen versehen sein können, um die Gestalt der Auswölbungen 18 zu beeinflussen und die Schweissverbindungen zu entlasten.

Die Eckabschnitte 3 sind besonders geformt, um den Ein- bzw. Auslass des Wärmetauschers zu bilden.

Es sei darauf hingewiesen, dass anstelle der dargestellten vier Abschnitte 10 weitere oder aber auch eine geringere Anzahl Abschnitte 10 gewählt werden kann.

Das zu erwärmende Wasser wird in Richtung der Kanäle 7 geführt und in den Übergängen 9 umgelenkt und von dort in die Kanäle 7 des folgenden Abschnitts 10 geführt. Die Rauchgase bzw. Verbrennungsgase hingegen werden im rechten Winkel zu den Kanälen 7 jeweils zwischen zwei Abschnitten 10 geführt. Damit unter diesen Bedingungen die Rauchgase ebenfalls s-förmig geführt werden können, sind die Abschnitte 10 gegeneinander versetzt. Die Versetzungen und Ausnehmungen sind in Fig. 1 bei 20 dargestellt. Infolge dieser Ausnehmungen können die dem Wärmetauscher benachbarten Wandungen des Kesselgehäuses eben gehalten werden. Eine solche Ausbildung des Wärmetauschers ist im Deutschen Patent 37 01 362 beschrieben.

Gemäss Fig. 3 sind die Enden der Ausbuchtungen 22 geringfügig abgetragen. Dadurch ergibt sich eine verbesserte Möglichkeit, den durch die unterschiedlich grossen Bögen 90 bedingten Spalt zu verschliessen. Es ist zweckmässig, ein Formteil zu nutzen, das den Spalt überdeckt und durch Schweissen mit den beiden Tafeln 1 zu verbinden ist.

## Patentansprüche

1. Verfahren zur Herstellung von Wärmetauschern für brennstoffbeheizte Vorrichtungen, insb. Warmwasserheizkessel, wobei zwei ebene aus Metall bestehende Tafeln (1) übereinander gelegt, an den Rändern (2) miteinander verschweißt werden und wobei die Tafeln (1) durch mehrere von den Rändern (2) beabstandete Verschweißungen (6), die alle parallel zueinander verlaufen, miteinander verbunden werden, wobei die Verschweißungen (6) unterbrochen sind und die Unterbrechungen Sektionen (8) bilden und anschließend die so miteinander verschweißten Tafeln (1) s-förmig verbogen werden, so dass die Sektionen (8) quer zu den Verschweißungen (6), bogenförmige Übergänge (9) zwischen ebenen, übereinander angeordneten Abschnitten (10) bilden, und wobei die Tafeln (1) anschließend durch Einleiten eines Druckmittels zur Bildung von Wasserkanälen durch Aufwölben der Tafeln (1) zwischen den Verschweißungen (6) verformt werden, so dass das Wasser beim Betreiben der Wärmetauscher in s-förmigen Bahnen fließt, **dadurch gekennzeichnet, dass** die Tafeln (1) vor dem Verschweißen mit Ausbuchtungen (22) zur Bildung der äußeren bogenförmigen Übergänge (90') versehen werden.

2. Verfahren nach Anspruch 1, **dadurch gekennzeichnet, dass** die Tafeln (1) in einem solchen Maße verformt werden, das die Ausbuchtungen (22) eine etwa u-förmige Gestalt erhalten

3. Verfahren nach Anspruch 1, **dadurch gekennzeichnet, dass** den Ausbuchtungen (22) einer Tafel (1) ein ebener Abschnitt der anderen Tafel (1) zugeordnet wird.

4. Verfahren nach Anspruch 1, **dadurch gekennzeichnet, dass** die beiden Tafeln (1) beim Verbiegen so verformt werden, dass die beiden, sich an den Übergängen (9) befindlichen Bögen (90) unterschiedliche Radien aufweisen.

5. Verfahren nach Anspruch 1, **dadurch gekennzeichnet, dass** die Ausbuchtungen (22) an ihren Enden geringfügig abgetragen werden und der Spalt zwischen den beiden den Übergang (9) bildenden Bögen (90) durch einen kappenartigen Verschluss überbrückt wird.

## Claims

1. Method of producing heat exchangers for fuel-heated apparatuses, more especially hot-water heating boilers, wherein two flat plates (I), which are formed from metal, are placed one on top of the other and are welded together at the edges (2), and wherein the plates (1) are interconnected by means of a plurality of weldings (6), which are spaced from the edges (2) and all extend parallel to one another, wherein the weldings (6) are interrupted, and the interruptions form sections (8), and subsequently the plates (1), which are thus welded together, are bent in an S-shaped manner so that the sections (8) form, transversely relative to the weldings (6), arcuate transitional regions (9) between flat portions (10), which are disposed one on top of the other, and wherein, by introducing a pressure medium between the weldings (6), the plates (1) are subsequently deformed to form water channels by arching the plates (1), so that the water flows in S-shaped paths during the operation of the heat exchangers, **characterised in that**, prior to the welding process, the plates (1) are provided with bulges (22) to form the outer arcuate transitional regions (90').

2. Method according to claim 1, **characterised in that** the plates (1) are deformed to such an extent that the bulges (22) have a substantially U-shaped configuration.

3. Method according to claim 1, **characterised in that** the bulges (22) of one plate (1) have associated therewith a flat portion of the other plate (1).

4. Method according to claim 1, **characterised in that** the two plates (1) are so deformed, during the bending process, that the two curved portions (90), situated at the transitional regions (9), have different radii.

5. Method according to claim 1, **characterised in that** the bulges (22) are slightly reduced in size at their ends, and the gap between the two curved portions (90), forming the transitional region (9), is bridged by a cap-like closure.

## Revendications

1. Procédé de fabrication d'échangeurs de chaleur pour des dispositifs chauffés par combustible, notamment des chaudières à eau chaude, dans lequel deux plaques (1) planes en métal sont posées l'une au-dessus de l'autre, sont soudées mutuellement sur les bords (2), et les plaques (1) sont reliées mutuellement par l'intermédiaire de plusieurs soudures (6), à distance des bords (2) et s'étendant toutes parallèlement les uns aux autres, les soudures (6) étant interrompues et les interruptions formant des sections (8) et ensuite les plaques (1) ainsi mutuellement soudées étant courbées en forme de S, de sorte que les sections (8) forment transversalement aux soudures (6) des transitions (9) en forme d'arcs entre des parties (10) planes disposées les unes au-dessus des autres, et les plaques (1) étant déformées ensuite par voussure des plaques (1) entre les soudures (6) par introduction d'un agent de pression pour la formation de canaux à eau, de sorte que l'eau, lors du fonctionnement de l'échangeur de chaleur, s'écoule dans des trajets en forme de S, **caractérisé en ce que** les plaques (1) sont munies avant la soudure d'indentations (22) pour la formation des transitions (90') extérieures en forme d'arcs.

2. Procédé suivant la revendication 1, **caractérisé en ce que** les plaques (1) sont déformées dans une mesure telle que les indentations (22) maintiennent une configuration sensiblement en forme de U.

3. Procédé suivant la revendication 1, **caractérisé en ce qu'**il est associé à une indentation (22) d'une plaque (1) une partie plane de l'autre plaque (1).

4. Procédé suivant la revendication 1, **caractérisé en ce que** les deux plaques (1) sont déformées par courbure, de sorte que les deux arcs (90) se trouvant au niveau des transitions (9) ont des rayons différents.

5. Procédé suivant la revendication 1, **caractérisé en ce que** les indentations (22) sont légèrement taillées à leurs extrémités, et l'intervalle entre les deux arcs (90) formant la transition (9) est recouvert par une fermeture de type calotte.
